# EUROPÄISCHE PATENTSCHRIFT

(11) **EP 1 318 083 B1**
(45) Veröffentlichungstag und Bekanntmachung des Hinweises auf die Patenterteilung: **29.08.2007**
(21) Anmeldenummer: 02027188.8
(22) Anmeldetag: 05.12.2002
(51) Int. Cl.: B65D 81/05, B31D 5/00

(54) **Gasgefüllte Füllkörper**
Gas filled bodies
Corps de remplissage remplis de gaz

(30) Priorität: 10.12.2001 DE 10160408
(43) Veröffentlichungstag der Anmeldung: 11.06.2003
(73) Patentinhaber: Lörsch, Johannes, 47638 Straelen (DE)
(72) Erfinder: Lörsch, Johannes, 47638 Straelen (DE)
(74) Vertreter: Bonsmann, Joachim Bernhard

(56) Entgegenhaltungen:
- WO-A-01/85434
- WO-A-97/46453
- DE-A- 19 913 408
- US-B1- 6 213 167

## Beschreibung

Die Erfindung betrifft ein Verfahren zur Herstellung gasgefüllter Füllkörper aus derartigen Kunststoffschläuchen sowie eine Vorrichtung zur Durchführung des Verfahrens.

Gasgefüllte Füllkörper dienen beispielsweise zur Polsterung von Gegenständen in Transportkisten, um Erschütterungen oder Beschädigungen der transportierten Gegenstände zu vermeiden. Die Füllkörper werden erst unmittelbar vor ihrem gebrauch mit Gas gefüllt und können daher sehr platzsparend zum Verpacker bzw. Verbraucher geliefert und bei diesem gelagert werden. Ein weiterer Vorteil der Füllkörper liegt darin, dass diese aufgrund ihres geringen Gewichtes das Verpackungsgewicht kaum erhöhen und nach ihrem Einsatz sortenrein recycelt werden können, da diese üblicherweise aus einem einzigen Kunststoffmaterial hergestellt sind.

Diesbezüglich ist aus der DE 199 13 408 A1 ein vorkonfektionierter Kunststoffschlauch bekannt, bei dem Oberfolie und Unterfolie zur Ausbildung aufblasbarer Taschen in Querrichtung durch mit Abstand zueinander angeordnete Paare gasdichter Schweißnähte miteinander verschweißt sind, wobei sich die Schweißnähte von dem ersten Längsrand aus bis zu einer vorgegebenen Entfernung von dem gegenüberliegenden, zweiten Längsrand erstrecken. Die Taschen weisen jeweils eine vom zweiten Längsrand aus zugängliche Gas-Einfüllöffnung zwischen der Ober- und der Unterfolie auf. Da als Ausgangspunkt für die Herstellung eines derartigen Kunststoffschlauches in der Regel ein Kunststoff-vollschlauch vorliegt, muss dieser zunächst in Längsrichtung in zwei einseitig offene Halbschläuche geteilt werden. Dies erfordert einen zusätzlichen Arbeitsschritt, bevor die eigentliche Vorkonfektionierung des Kunststoffschlauches erfolgen kann. Weiterhin ist an dem bekannten Kunststoffschlauch mit seitlich angeordneter Füllöffnung problematisch, dass beim Einblasen der Luft eine Asymmetrie dadurch entsteht, dass sich die Folie an der der Füllöffnung abgewandten Seite zu einem Füllkissen aufbläht, wohingegen die Folie im Bereich der Füllöffnung durch einen Niederhalter flachgehalten werden muss, um ein Entweichen der Luft zu verhindern. Aufgrund der dadurch entstehenden Asymmetrie erweist es sich als schwierig, die Folienbahn gerade durch die Füllvorrichtung zu transportieren.

Aus der US 6 213 167 ist eine mit Luft befüllbare Dunststofffolienanordnung bekannt, bei der zwei Luftkammerreihen beidseits eines. Mittelbereichs aufgeblasene werden, indem Luft Über ein Injektionswerkzeug, das in einen zwischen einer Ober- und einer Unterfolie gebildeten Kanal eingeführt wird, durch in den Folienstrukturen gebildete Rückschlagventile eingeblasen wird. Die Folie wird durch eine entsprechende Befüllvorrichtung transportiert; dabei wird die Oberseite das zwischen Ober- und Unterfolie gebildeten Kanales nach der Luftinjektion aufgeschnitten, damit das Injektionswerkzeug weiter transportiert werden kann.

Vor diesem Hintergrund war es Aufgabe der vorliegenden Erfindung, ein Verfahren und eine Vorrichtung zur einfacheren Herstel-Iung von Füllkörpern bereitzustellen.

Diese Aufgabe wird durch ein Verfahren mit den Merkmalen des Anspruchs 1 sowie eine Vorrichtung mit den Merkmalen des Anspruchs 2 gelöst.

Vorteilhafte Ausgestaltungen sind in den unteransprüchen enthalten.

Der zur Herstellung gasgefüllter Füllkörper vorkonfektionierte Kunststoffschlauch der gemäß dem erfindungsgemäßen verfahren bzw. mit der erfindungsgemäßen vorrichtung befüllt wird weist zwei Folien auf, die als Oberfolie und Unterfolie bezeichnet werden, und die übereinanderliegend angeordnet und an beiden Längsrändern durchgehend gasdicht miteinander verbunden sind. Ferner sind die Oberfolie und die Unterfolie zur Ausbildung aufblasbarer Taschen in Querrichtung durch voneinander beabstandete, gasdichteSchweißnähte miteinander verschweißt. Eine der Folien, des Kunststoffschlauchs, welche nachfolgend definitionsgemäß als Oberfolie bezeichnet wird, weist einen mit Abstand zu den Längsrändern verlaufenden Längsschnitt in ihrer Längsrichtung auf. vorzugsweise verläuft der Längsschnitt mittig in Bezug auf die Breite des Kunststoffschlauchs. Der Längsschnitt kann im Rahmen der Vorkonfektionierung des Kunststoffschlauchs oder auch erst durch eine Füllvorrichtung eingebracht werden.

Der beschriebene Kunststoffschlauch der gemäß dem erfindungsgemäßen verfahren bzw. mit der erfindungsgemäßen vorrichtung befüllt wird ist an beiden Längsrändern geschlossen und weist mit Abstand zu den Längsrändern einen Längsschnitt auf. Dieser Unterschied hat zum einen herstellungstechnische Vorteile, da nicht von einemAlbschlauch ausgegangen wird, welcher zunächst in einem separaten Arbeitsgang aus einem Vollschlauch geschnitten werden muss. Vielmehr kann direkt ein (flachgelegter) Vollschlauch verwendet werden, so dass in einem Arbeitsgang ein ganzer Folienschlauch befüllt werden kann. Die Leistung einer entsprechenden Herstellungsanlage kann somit quasi verdoppelt werden, da nicht zwei Halbschläuche nacheinander befüllt werden müssen. Ein weiterer Vorteil des Kunststoffschlauches besteht in einem symmetrischen beziehungsweise weniger einseitigen Füllvorgang, wodurch ein Herauslaufen der Folie aus der Transportrichtung vermieden wird. Schließlich ist ein weiterer Vorteil des Kunststoffschlauches darin zu sehen, dass beidseits des Längsschnittes Taschen liegen, so dass die hieraus gebildeten Füllkörper kleiner beziehungsweise halb so groß sind wie Füllkörper, welche sich über die gesamte Breite des Kunststoffschlauches erstrecken. Derartige schmaleren Füllkörper ermöglichen eine größere Flexibilität bei ihrem Einsatz als Verpackungsmaterial, wobei die Höhenverteilung der Füllkörper insgesamt gleichmäßiger ist als bei breiteren Füllkörpern

Gemäß einer Ausgestaltung des Kunststoffschlauches sind die in Querrichtung verlaufenden Schweißnähte paarweise ausgebildet, wobei zwischen den zwei Schweißnähten eines jeden Schweißnahtpaares ein Zwischenraum vorhanden ist, in welchem eine Perforation beider Folien in Querrichtung verläuft. Vorzugsweise verläuft diese Perforation durchgehend von einem Längsrand des Kunststoffschlauches zum anderen. Die Perforation ermöglicht es, nach dem Befüllen der aufblasbaren Taschen und ihrem gasdichten Verschweißen die so hergestellten Füllkörper durch Abreißen voneinander zu trennen.

Die in Querrichtung zum Kunststoffschlauch verlaufenden (paarweisen oder einzelnen) Schweißnähte enden vorzugsweise in einem bestimmten Abstand vom Längsschnitt. Hierdurch ist in einem Streifen um den Längsschnitt herum die Oberfolie nicht mit der Unterfolie verbunden, so dass die durch den Längsschnitt gebildeten Ränder der Oberfolie über die gesamte Länge des Kunststoffschlauchs laschenartig beweglich sind und einen gut abdichtbaren Zugang zu den aufblasbaren Taschen bieten.

Die Unterfolie des Kunststoffschlauchs kann parallel zum Längsschnitt durch die Oberfolie eine Perforation auf weisen. Nach dem Befüllen der Taschen und ihrem Verschweißen können dann die einander gegenüberliegenden Füllkörper in Längsrichtung entlang der genannten Perforation voneinander getrennt werden.

Bei dem Kunststoffschlauch können mehr als zwei nebeneinander liegende Reihen von Taschen vorgesehen sein. Hierzu weisen die Oberfolie und/oder die Unterfolie mindestens einen weiteren, mit Abstand zu den Längsrändern und zum ersten Längsschnitt verlaufenden zweiten Längsschnitt auf. Dabei sind Oberfolie und Unterfolie (vorzugsweise mittig) zwischen jeweils zwei Längsschnitten in Längsrichtung miteinander verschweißt, so dass zwischen den genannten Längsschnitten eine neue Doppelreihe einseitig offener Taschen entsteht.

Der Kunststoffschlauche kann im Bereich des Längsschnittes Markierungen auf, die Codierungen zur Anzeige der Lage der Schweißnähte und/oder zur Anzeige der Foliendicke und/oder zur Anzeige der Folienbreite bilden. Durch Markierungen zur Anzeige der Lage der Schweißnähte wird eine ansonsten erforderliche, aufwendige Synchronisation der Vorrichtung zur Herstellung von Füllkörpern vermieden. Die Markierungen sind bevorzugt als Ausstanzungen ausgebildet, könnten aber auch in gleichfalls bevorzugter Weise aufgedruckt sein. Weiterhin können Markierungen mit codierten Informationen über die Beschaffeinheit der Kunststoffschläuche ausgestanzt oder aufgedruckt sein. Dadurch kann eine Vorrichtung zum Befüllen der Kunststoffschläuche die Art der gerade in die Vorrichtung eingelegten Folie (z.B. Folienstärke, Material, Abmessungen) erfassen und so verschiedene Betriebsparameter automatisch anpassen, wie z.B. Schweißzeit und -temperatur, Füllmenge bzw. Füllzeit, Transportgeschwindigkeit und Transportstrecken usw.

In weiterer Fortbildung können (vorzugsweise im Bereich der querverlaufenden Perforation und zumindest in der Nähe der Längsränder) Ausstanzungen zum Eingreifen eines Dorns für den Weitertransport des Schlauchs vorgesehen sein. Der Kunststoffschlauch kann so auf einfache Weise durch eine Befüllvorrichtung hindurchgeführt werden.

Aufgrund der speziellen Ausgestaltung des verwendeten Kunststoffschlauches lässt sich ein erfindungsgemäßes Verfahren sehr vorteilhaft ausführen. Insbesondere ist durch die von den Rändern der Oberfolie entlang des Längsschnittes gebildete Lasche eine gute Möglichkeit zum gezielten Einblasen von Gas gegeben, so dass die im Kunststoffschlauch ausgebildeten Taschen prall gefüllt werden können. Weiterhin hat das Verfahren den bereits erwähnten Vorteil, dass aufgrund der symmetrischen Wirkung des Aufblasens und Verschweißens dieKunst-Stoff folie nicht mehr dazu neigt, aus ihrer Transportrichtung herauszulaufen. Schließlich weisen die entstehenden Füllkörper halber Breite eine Reihe packtechnischer Vorteile auf.

Mit einer erfindungsgemäßen Vorrichtung lassen sich die erläuterten Vorteile des erfindungsgemäßen Verfahrens erreichen. Dabei kann in vorteilhafter Ausbildung der Vorrichtung die Gasbefüllungseinrichtuung einen Einfüllschuh mit zwei in entgegengesetzte Richtungen weisenden Gasauslässen aufweisen, wobei die Gasauslässe durch den Längsschlitz der Oberfolie in den Bereich zwischen den Folien eingeführt werden können. Ein derartiger Einfüllschuh kann, wenn er einmal in den Bereich zwischen Oberfolie und Unterfolie eingeführt worden ist, in Richtung des Längsschlitzes verschoben werden und dabei über die seitlichen Gasauslässe die Taschen nacheinander mit Pressluft füllen. Vorteilhaft ist hierbei, dass die Unterfölie durchgehend geschlossen ist und keine Möglichkeit für ein Entweichen des Gases bietet, und dass gleichzeitig die Oberfolie auf dem Einfüllschuh anliegt, so dass auch hier allenfalls eine geringe Leckage möglich ist.

Um auch noch die zuletzt genannte Leckage zu verhindern, weist die Gasbefüllungseinrichtung zwei Niederhalter auf, welche während des Einfüllens des Gases die beiden vom Längsschnitt gebildeten Laschen der Oberfolie gegen den Einfüllschuh drücken.

Gemäß einer Weiterbildung der Vorrichtung weist diese Erkennungseinrichtungen für Markierungen an dem Kunststoffschlauch auf, durch welche die Maschinengeschwindigkeit und/oder die Gasfüllmenge und/oder die Schweißzeit gesteuert werden. Mit Hilfe derartiger Einrichtungen ist es somit möglich, verschieden konfektionierte Kunststoffschläuche in der Vorrichtung zu befüllen, wobei diese sich automatisch an die jeweils optimalen Bedingungen anpassen kann.

Die Transporteinrichtung der Vorrichtung kann den Kunststoffschlauch taktweise transportieren. Das heißt, dass die Befüllung und der Schweißvorgang jeweils bei stillstehendem Schlauch stattfinden, und dass der Schlauch anschließend um eine Taschenlänge weitertransportiert wird.

Besonders bevorzugt ist es indes, wenn der Kunststoffschlauch kontinuierlich an der Gasbefüllungseinrichtung und der Schweißeinrichtung vorbeigeführt wird. Eine derartige Arbeitsweise erlaubt in der Regel eine größere Produktionsleistung, wobei der steuerungstechnische Aufwand durch den möglichen Verzicht auf die Taktsteuerung geringer gehalten werden kann.

Im Folgenden wird die Erfindung mit Hilfe der Figuren beispielhaft erläutert. Es zeigt:
- Fig. 1: einen Querschnitt in Querrichtung durch den Kunststoffschlauch entlang der Linie I-I von Figur 2;
- Fig. 2: eine Aufsicht auf einen Ausschnitt aus dem dungsgemäßen vorkonfektionierten Kunststoffschlauch;
- Fig. 3: eine perspektivische Ansicht des Kunststoffschlauches;
- Fig. 4: eine perspektivische vergrößerte Ansicht des Bereiches um den Längsschnitt des Kunststoffschlauches.

In den Figuren ist jeweils ein Ausschnitt aus einem langen Kunststoffschlauch 1 dargestellt, welcher für eine einfache Herstellung gasgefüllter Verpackungs-Füllkörper vorkonfektioniert ist.

Der Kunststoffschlauch 1 besteht aus zwei aufeinanderliegende Folienbahnen, der sogenannten Oberfolie 2 und der Unterfolie 3. Typischerweise wird diese Ausgangskonfiguration dadurch hergestellt, dass ein (zylindrischer) Vollschlauch flachgelegt wird. Die beiden Längsränder 4 und 6 des flachgelegten Kunststoffschlauches sind somit von vornherein verbunden.

Des weiteren weist der Kunststoffschlauch 1 in Querrichtung verlaufende Schweißnahtpaare 5 auf, welche die Oberfolie und die Unterfolie miteinander verbinden und zwischen sich aufblasbare Taschen 7a und 7b ausbilden. Jedes einzelne Schweißnahtpaar 5 besteht dabei aus zwei parallelen, eng benachbarten einzelnen Schweißnähten 5a und 5b, zwischen denen eine von Längsrand 4 zu Längsrand 6 durchgehende Perforation 9 durch beide Kunststofffolien 2, 3 ausgebildet ist. Wie aus Figur 3 erkennbar ist, dient diese Perforation dem leichten Abreißen eines aufgeblasenen Füllkörpers 7a'.

Weiterhin ist insbesondere aus Figur 2 erkennbar, dass die Schweißnahtpaare 5 nicht von Rand zu Rand durchgehen, sondern in der Mitte entlang eines Streifens unterbrochen sind. In diesem mittleren Streifen ist ferner ein Längsschnitt 12 durch die Oberfolie 2 ausgebildet. Durch diesen Längsschnitt 12 werden zwei Ränder der Oberfolie 2 erzeugt, welche bewegliche Laschen 11 bilden, die aufgrund der vorstehend geschilderten Unterbrechung der Schweißnähte 5a, 5b nicht mit der Unterfolie 3 verbunden sind.

Wenn der beschriebene Kunststoffschlauch 1 beim Endkunden mit Gas befüllt werden soll, um aufgeblasene Füllkörper als Verpackungskörper zu erzeugen, wird dieser von einer Vorratsrolle abgespult und durch eine nicht näher dargestellte Vorrichtung geführt. Falls der vorkonfektionierte Kunststoffschlauch noch keinen Längsschnitt enthält, kann dieser durch ein in der Vorrichtung vorhandenes Messer eingebracht werden. Nachfolgend wird ein Einfüllschuh - z.B. in der Form eines umgekehrten "T" - unter die Laschen 11 des Kunststoffschlauches 1 geführt, wobei zwei in Querrichtung entgegengesetzt orientierte Gasaustrittsöffnungen - vorzugsweise über ein Gebläse - Luft oder ein anderes geeignetes Füllgas jeweils in die rechte Tasche 7a beziehungsweise linke Tasche 7b blasen und diese hierdurch füllen. Über Niederhalter können dabei die Folienlaschen 11 gegen den Einfüllschuh gedrückt werden, um ein Entweichen des Gases zu verhindern. Die Laschen 11 gleiten dann bei der Transportbewegung des Kunststoffschlauches 1 über den Füllschuh hinweg, während dieser zu beiden Seiten hin Luft in die Taschen 7a, 7b bläst.

Der Transport des Kunststoffschlauches 1 kann durch schmale Räder im Mittenbereich erfolgen oder durch Eingriff in am Kunststoffschlauch 1 ausgebildete Transportperforationen. Der mittige Ansatz der Transportkräfte hat dabei den Vorteil, dass sich die Folie nicht verzieht oder verkantet.

Direkt nach dem Aufblasen der Taschen 7a, 7b werden diese in Transportrichtung verschweißt, wobei bei der in den Figuren dargestellten Ausgestaltung des Kunststoffschlauches 1 zwei parallele Schweißnähte so gelegt werden, dass diese sich mit den querverlaufenden Schweißnähten 5a, 5b überschneiden und somit im Endergebnis für abgeschlossene, abreißbare Füllkörper 7a', 7b' sorgen.

Wie in den Figuren 2 und 4 erkennbar ist, können in den Folienlaschen 11 oder auch an anderen Stellen Markierungen in Form von Ausstanzungen 10 vorgesehen sein, welche die Position der querverlaufenden Schweißnähte 5a, 5b oder andere Informationen wie die Folienstärke oder Folienbreite, die zur Ausführung des Verfahrens benötigt werden, codieren können.

## Patentansprüche

1. Verfahren zur Herstellung gasgefüllter Füllkörper (7a', 7b'), mit den folgenden Schritten:
a) Bereitstellen eines vorkonfektionierten Kunststoffschlauchs (1), mit einer Oberfolie (2) und einer Unterfolie (3), die übereinander liegend an beiden Längsrändern (4, 6) durchgehend gasdicht miteinander verbunden und zur Ausbildung aufblasbarer Taschen (7a, 7b) in Querrichtung durch mit Abstand zueinander angeordnete, gasdichte Schweißnähte (5a, 5b) miteinander verschweißt sind, wobei die Oberfolie (2) einen mit Abstand zu den Längsrändern (4, 6) verlaufenden Längsschnitt (12) in Längsrichtung zur Ausbildung gasgefüllter Taschen (7, 7a) beidseits des Längsschnitts (12) aufweist, und die Unterfolie im Bereich des Längsschnittes entweder durchgehend geschlossen ist oder parallel zum Längsschnitt (12) durch die Oberfolie (2) eine Perforation (13) aufweist, und wobei die in Querrichtung verlaufenden Schweißnähte (5a, 5b) in einem Abstand vom Längsschnitt (12) enden;
b) Einblasen von Luft oder einem anderen Füllgas in jede Tasche (7a, 7b) durch jede Gas-Einfüllöfnung (8), die durch den Längsschnitt (12) in der Oberfolie (2) des Kunststoffschlauchs (1) gebildet wird, mittels einer Gasbefüllungseinrichtung, die einen Einfüllschuh mit zwei in entgegen gesetzte Richtungen weisenden Gasauslässen aufweist, wobei die Gasauslässe durch den Längsschnitt der Oberfolie in den Bereich zwischen den Folien eingeführt werden, und
c) gasdichtes Verschweißen der Gas-Einfüllöffnung, (8) der gasgefüllten Taschen (7a', 7b').

2. Vorrichtung zur Durchführung des Verfahrens nach Anspruch 1 zur Herstellung eines vorkonfektionierten Kunststoffschlauchs (1), wobei der Kunststoffschlauch eine Oberfolie (2) und eine Unterfolie (3), die übereinander liegend an beiden Längsrändern (4, 6) durchgehend gasdicht miteinander verbunden und zur Ausbildung aufblasbarer Taschen (7a, 7b) in Querrichtung durch mit Abstand zueinander angeordnete, gasdichte Schweißnähte (5a, 5b) miteinander verschweißt sind, und wobei die Oberfolie (2) einen mit Abstand zu den Längsrändern (4, 6) verlaufenden Längsschnitt (12) in Längsrichtung zur Ausbildung gasgefüllter Taschen (7, 7a) beidseits des Längsschnitts (12) aufweist,
**gekennzeichnet durch**
- eine Halterung für einen Schlauchvorrat;
- eine Transporteinrichtung zum Transport des Schlauches **durch** die Vorrichtungmittels schmaler Räder im Mittenbereich des Kunststoffsschlauchs;
- eine Gasbefüllungseinrichtung in Form eines umgekehrten "T", die im Bereich des Längsschnittes (12) der Oberfolie (2) angeordnet ist, wobei die Gasbefüllungseinrichtung einen Einfüllschuh mit zwei in entgegengesetzte Richtungen weisenden Gasauslässen aufweist, welche derart angeordnet sind, dass diese **durch** den Längsschnitt der Oberfolie in den Bereich zwischen den Folien eingeführt werden können, und wobei die Gaseinfülleinrichtung zwei Niederhalter aufweist, welche während des Einfüllens des Gases die Oberfolie gegen den Einfüllschuh drücken, und
- eine Schweißeinrichtung, die ebenfalls im Bereich des Längsschnittes (12) der Oberfolie (2) angeordnet ist und ein Schweißwerkzeug aufweist, mit dem die Gas-Einfüllöffnungen (8) der Taschen (7a, 7b) mit einer in Schlauchlängsrichtung verlaufenden Schweißnaht gasdicht verschließbar sind.

3. Vorrichtung nach Anspruch 2,
**dadurch gekennzeichnet, dass**
diese Erkennungseinrichtungen für Markierungen (10) auf der Folie aufweist, wodurch die Maschinengeschwindigkeit und/oder die Gasfüllmenge und/oder die Schweißzeit gesteuert werden.

4. Vorrichtung nach Anspruch 2 oder 3,
**dadurch gekennzeichnet, dass**
die Transporteinrichtung den Schlauch (1) taktweise transportiert.

5. Vorrichtung nach einem der Ansprüche 2 bis 4,
**dadurch gekennzeichnet, dass**
der Schlauch (1) kontinuierlich an der Gasbefullungseinrichtung und der Schweißeinrichtung vorbeigeführt ist.

## Claims

1. A process for the production of gas-filled filling bodies (7a', 7b') comprising the followings steps:
a) providing a prefabricated plastic tube (1) comprising an upper film (2) and a lower film (3) which are gas-tightly connected together throughout in mutually superposed relationship at both longitudinal edges (4, 6) and are welded together to form inflatable pockets (7a, 7b) in the transverse direction by gas-tight weld seams (5a, 5b) arranged at a spacing relative to each other, wherein the upper film (2) has a longitudinal cut (12) in the longitudinal direction extending at a spacing relative to the longitudinal edges (4, 6) to form gas-filled pockets (7, 7a) at both sides of the longitudinal cut (12), and the lower film in the region of the longitudinal cut is either closed throughout or has a perforation (13) in parallel relationship with the longitudinal cut (12) through the upper film (2) and wherein the weld seams (5a, 5b) extending in the transverse direction end at a spacing from the longitudinal cut (12);
b) injecting air or another filling gas into each pocket (7a, 7b) through each gas filling opening (8) which is formed by the longitudinal cut (12) in the upper film (2) of the plastic tube (1) by means of a gas filling device which has a filling shoe with two gas outlets facing in mutually opposite directions, wherein the gas outlets are introduced through the longitudinal cut in the upper film into the region between the films, and
c) gas-tight welding of the gas filling opening (8) of the gas-filled pockets (7a', 7b').

2. Apparatus for carrying out the method according to claim 1 for the production of a prefabricated plastic tube (1), wherein the plastic tube has an upper film (2) and a lower film (3) which are gas-tightly connected together throughout in mutually superposed relationship at both longitudinal edges (4, 6) and are welded together to form inflatable pockets (7a, 7b) in the transverse direction by gas-tight weld seams (5a, 5b) arranged at a spacing relative to each other, and wherein the upper film (2) has a longitudinal cut (12) in the longitudinal direction extending at a spacing relative to the longitudinal edges (4, 6) to form gas-filled pockets (7, 7a) at both sides of the longitudinal cut (12),
**characterised by**
- a holder for a tube supply;
- a transport device for transporting the tube through the apparatus by means of narrow wheels in the central region of the plastic tube;
- a gas filling device in the form of an inverted "T" which is arranged in the region of the longitudinal cut (12) in the upper film (2), wherein the gas filling device has a filling shoe with two gas outlets which face in mutually opposite directions and which are so arranged that they can be introduced through the longitudinal cut in the upper film into the region between the films and wherein the gas filling device has two hold-down means which during the operation of introducing the gas press the upper film against the filling shoe; and
- a welding device which is also arranged in the region of the longitudinal cut (12) in the upper film (2) and has a welding tool with which the gas filling openings (8) of the pockets (7a, 7b) can be gas-tightly closed with a weld seam extending in the longitudinal direction of the tube.

3. Apparatus according to claim 2 **characterised in that** it has detection devices for markings (10) on the film, whereby the machine speed and/or the gas filling amount and/or welding time are controlled.

4. Apparatus according to claim 2 or 3 **characterised in that** the transport device cyclically transports the tube (1).

5. Apparatus according to one of claims 2 to 4 **characterised in that** the tube (1) is moved continuously past the gas filling device and the welding device.

## Revendications

1. Procédé de fabrication de corps de remplissage remplis de gaz (7a', 7b') comprenant les étapes suivantes consistant à :
a) mettre à disposition un tuyau en matière synthétique (1) préalablement confectionné comprenant une feuille supérieure (2) et une feuille inférieure (3), lesquelles disposées l'une au-dessus de l'autre sont reliées entre elles de manière étanche au gaz tout le long des deux bordures longitudinales (4, 6) et sont soudées l'une à l'autre par des soudures (5a, 5b) étanches au gaz disposées à distance l'une de l'autre pour réaliser des poches gonflables (7a, 7b) dans la direction transversale, la feuille supérieure (2) présentant dans la direction longitudinale, une coupe longitudinale (12) s'étendant à une distance des bordures longitudinales (4, 6) pour réaliser des poches remplies de gaz (7, 7a) des deux côtés de la coupe longitudinale (12) et la feuille inférieure, dans la zone de la coupe longitudinale, étant totalement fermée, ou présentant parallèlement à la coupe longitudinale (12) une perforation (13) faite à travers !a feuille supérieure (2), et les soudures (5a, 5b) dirigées transversalement se terminant à une distance de la coupe longitudinale (12) ;
b) injecter de l'air ou un autre gaz de remplissage dans chaque poche (7a, 7b) par chaque ouverture de remplissage de gaz (8) qui est formée par la coupe longitudinale (12) dans la feuille supérieure (2) du tuyau en matière synthétique (1), au moyen d'un dispositif de remplissage de gaz, lequel présente un coussinet de remplissage équipé de deux sorties de gaz de directions opposées, les sorties de gaz étant insérées via la coupe longitudinale de la feuille supérieure dans la zone située entre les feuilles et
c) souder de manière étanche au gaz l'ouverture de remplissage de gaz (8) des poches remplies de gaz (7a', 7b').

2. Dispositif permettant d'exécuter le procédé selon la revendication 1 pour fabriquer un tuyau en matière synthétique (1) préalablement confectionné, le tuyau en matière synthétique présentant une feuille supérieure (2) et une feuille inférieure (3), lesquelles disposées l'une au-dessus de l'autre sont reliées entre elles de manière étanche au gaz tout le long des deux bordures longitudinales (4, 6) et sont soudées l'une à l'autre par des soudures (5a, 5b) étanches au gaz disposées à distance l'une de l'autre pour réaliser des poches gonflables (7a, 7b) dans la direction transversale, la feuille supérieure (2) présentant, dans la direction longitudinale, une coupe longitudinale (12) s'étendant à une distance des bordures longitudinales (4, 6) pour réaliser des poches remplies de gaz (7, 7a) des deux côtés de la coupe longitudinale (12),
**caractérisé par** :
- une fixation pour une réserve de tuyau;
- un dispositif de transport pour transporter le tuyau dans le dispositif au moyen de roues étroites dans la zone centrale du tuyau en matière synthétique ;
- un dispositif de remplissage de gaz ayant la forme d'un « T » inversé, qui est disposé dans la zone de la coupe longitudinale (12) de la feuille supérieure (2), le dispositif de remplissage de gaz présentant un coussinet de remplissage équipé de deux sorties de gaz de directions opposées, lesquelles sorties étant disposées de telle sorte qu'elles peuvent être insérées via la coupe longitudinale de la feuille supérieure dans la zone située entre les feuilles, et le dispositif de remplissage de gaz présentant deux serre-flans qui, lors du remplissage du gaz, appuient la feuille supérieure contre le coussinet de remplissage, et
- un dispositif de soudage qui est également disposé dans la zone de la coupe longitudinale (12) de la feuille supérieure (2) et présente un outil de soudage, grâce auquel les ouvertures de remplissage de gaz (8) des poches (7a, 7b) peuvent être fermées de manière étanche au gaz avec une soudure s'étendant dans le sens de la longueur du tuyau.

3. Dispositif selon la revendication 2,
**caractérisé en ce que** celui-ci présente des dispositifs de détection de marquages (10) sur la feuille, ce qui permet de commander la vitesse de la machine et/ou la quantité de gaz de remplissage et/ou la durée de soudage.

4. Dispositif selon la revendication 2 ou 3,
**caractérisé en ce que** le dispositif de transport transporte le tuyau (1) de manière cadencée.

5. Dispositif selon l'une quelconque des revendications 2 à 4,
**caractérisé en ce que** le tuyau (1) est conduit en continu devant le dispositif de remplissage de gaz et le dispositif de soudage.
